# EUROPÄISCHE PATENTSCHRIFT

(11) **EP 0 057 277 B1**
(45) Veröffentlichungstag und Bekanntmachung des Hinweises auf die Patenterteilung: **14.08.1985**
(21) Anmeldenummer: 81110335.7
(22) Anmeldetag: 11.12.1981
(51) Int. Cl.: H01H 25/06, A45D 20/10

(54) **Mehrfunktionsschalter für elektrische Geräte wie Haartrockner oder dergl.**
Multiple function switch for electrical apparatuses such as hair dryers or the like
Interrupteur à fonctions multiples pour des appareils électriques tels que des sèche-cheveux ou analogues

(30) Priorität: 02.02.1981 DE 3103457
(43) Veröffentlichungstag der Anmeldung: 11.08.1982
(73) Patentinhaber: Braun Aktiengesellschaft, Frankfurt am Main (DE)
(72) Erfinder: Voigt, Gottfried, D-6000 Frankfurt/Main 56 (DE)
(74) Vertreter: Einsele, Rolf

## Beschreibung

Die Erfindung betrifft einen Mehrfunktionsschalter für elektrische Geräte mit den im ersten Teil des Patentanspruchs 1 enthaltenen Merkmalen.

Mehrfunktionsschalter sind in der Technik ganz allgemein gebräuchlich. Bei Kraftwagen wird zum Beispiel vielfach der Schalter, mittels dessen durch Schwenken eines Schalthebels die Blinkleuchten wechselseitig betätigbar sind, derart ausgebildet, dass durch Kippen des Schalthebels quer zu seiner Schwenkrichtung die Lichthupe und eine akustische Hupe betätigbar sind.

Aus der DE-A2238363 ist ein in ein elektrisches Kabel einfügbarer, sogenannter Schnurschalter bekannt, der ein rohrförmiges, Einführungsöffnungen für das Kabel enthaltendes Gehäuse zur Unterbringung elektrischer und/oder elektronischer Einrichtungen sowie ein Mehrfunktionsbetätigungsglied aufweist, das zur Beeinflussung dieser Einrichtungen wahlweise verschiebbar und verdrehbar ist. Dieses Mehrfunktionsbetätigungsglied ist als Ringkörper ausgebildet, der die Trennfuge des quergeteilten und aus zwei zusammenfügbaren Rohrkörpern bestehenden Schaltergehäuses überdeckt. Nachteilig ist bei diesem bekannten Schnurschalter die Anordnung eines mit dem ringförmigen Betätigungsglied zusammenwirkenden, auf einen einstufigen Mikroschalter einwirkenden Schaltschiebers, der im Gehäuse nur montierbar ist, wenn das Gehäuse eine quer zu seiner Längsrichtung verlaufende Trennfuge aufweist. Darüber hinaus ist ein Betätigungsglied in Gestalt eines geschlossenen Ringkörpers am Griff von Elektrogeräten nur bedingt verwendbar; denn beispielsweise würde er die verfügbare, von der Hand umschliessbare Grifflänge eines sogenannten pistolenförmigen Handhaartrockners so einschränken, dass das Gerät nicht mehr angenehm und sicher in der Hand läge und die einhändige Schalterbetätigung stark erschwert wäre.

In der WO 80/01 736 ist ebenfalls ein Mehrfunktionsschalter beschrieben und dargestellt, der jedoch in erster Linie für längliche, stabförmige elektrische Geräte geeignet ist, da sein als Dreh-Schiebe-Schaltglied vorgesehener Schaltring im allgemeinen zusätzliche Baulänge in Verlängerung des Griffbereiches erfordert. Mit einer aus der DE-A2708981 bekannten Schalteinrichtung ist dagegen nur die Betätigung eines einzigen Schiebeschalters, also nur einer einfachen Schaltfunktion, möglich.

Der vorliegenden Erfindung liegt daher die Aufgabe zugrunde, einen Mehrfunktionsschalter für elektrische Geräte zu schaffen, der von der Hand betätigbar ist, mit der das Gerät gleichzeitig an seinem Griff gehalten und geführt wird. Dabei soll der Schalter so in den Gerätegriff integriert sein, dass dessen Innenraum möglichst optimal genutzt wird.

Diese Aufgabe wird erfindungsgemäss durch einen Mehrfunktionsschalter gemäss Patentanspruch 1 gelöst. In einer vorteilhaften Ausgestaltung weist dieser Schalter die besonderen Kennzeichen des Patentanspruchs 2 auf.

Die Zeichnung veranschaulicht die Erfindung an einem Ausführungsbeispiel:
Figur 1 gibt den Längsschnitt durch einen Handhaartrockner wieder,
Figur 2 zeigt denselben Haartrockner von der Lufteinlassseite her, und die
Figuren 3 bis 5 verdeutlichen Einzelheiten des Schaltbewegungs-Übertragungsgliedes.

Der Handhaartrockner besteht im wesentlichen aus zwei Gehäuseschalen 1 und 2, einer die Rückseite der Gehäuseschale 1 abschliessenden perforierten Lufteinlasskappe 3, dem Heizregister 4, dem Gebläsemotor 5 mit Lüfterrad 6 und dem Luftauslassgitter 7. Im Griff G ist eine Leiterplatte 8 angeordnet, auf der ein Schiebeschalter 9 und andere zur Regelung des Motors 5 und des Heizregisters 4 notwendige elektrische Bau- und Anschlussteile 10, 11, 12 befestigt sind. Die Innenwandung 14 des aus den Gehäuseschalen 1 und 2 gebildeten Griffes G weist eine kreiszylindrische Form auf, wobei im Bereich des Schiebeschalters 9 ein Schaltbewegungs-Übertragungsglied 15 mit Hebelansatz 16 so gelagert ist, dass es sowohl in Pfeilrichtung P, d. h. in Griff-Längsrichtung, verschiebbar als auch um die Längsachse L des Griffes G verschwenkbar ist.

Das Übertragungsglied 15 hat die Form eines Hohlzylinder-Segmentes. Seine gebogene Innenseite 17 weist eine Rippe 18 mit Innenverzahnung 20 auf, die in eine entsprechende Zahnwalze 21 eingreift, die ihrerseits mit der Drehachse des drehverstellbaren elektrischen Bauteils 11 verbunden ist und zur Verstellung des elektrischen Wertes dieses Bauteils 11 dient. Parallel zur Rippe 18 ist ein Steg 19 vorgesehen, der in einen Schlitz 22 am Betätigungsteil 23 des Schiebeschalters 9 eingreift.

Wird nun durch Verschwenken des Hebelansatzes 16 das Übertragungsglied 15 um die Längsachse L des Griffes G verdreht, so wird über die Innenverzahnung 20 die Zahnwalze 21 gedreht und somit der Wert des elektrischen Bauteils 11, beispielsweise eines die Heizleistung des Heizregisters 4 beeinflussenden Potentiometers, verstellt. Unabhängig von der Verstellung des elektrischen Bauteils 11 lässt sich der Schiebeschalter 9 betätigen und hierdurch beispielsweise die Drehzahl des Gebläsemotors 5 verändern, indem das Übertragungsglied 15 in Pfeilrichtung P oder entgegen der Pfeilrichtung P verschoben wird.

Dank der erfindungsgemässen Form des dreh-und schiebbaren Übertragungsgliedes 15 in Gestalt eines Hohlzylinder-Segmentes kann sich die Leiterplatte 8, deren obere Schmalseite durch eine Nut 24 am Luftleitring 25 gehalten ist und auf der ausser den Schaltelementen 9, 11 und 21 des Mehrfunktionsschalters auch noch andere elektrische Bauteile 10, 12 des Haartrockners raum- ökonomisch untergebracht sein können, durch den vom Übertragungsglied 15 umfassten Innenraum hindurcherstrecken und trotzdem mit ihrer einen Längskante bis an die Innenwand des Griffes G erstrecken, wo sie an einem Vorsprung 27 fixiert ist. Zwischen der anderen Längskante der Leiterplatte 8 und der Griff-Innenwandung 14 ist ein Spalt 26 vorgesehen, der die ungehinderte freie Verdrehung und Verschiebung des Übertragungsgliedes 15 gewährleistet.

Auf seiner Aussenseite weist das Übertragungsglied 15 eine schmale Erhebung 28 auf, die als Index dient und so eine leichte Ablesbarkeit der jeweiligen Stellung des Betätigungsteils 15 gegenüber der Skala 29 ermöglicht.

Mit dem erfindungsgemässen Mehrfunktionsschalter und insbesondere seiner in der Zeichnung dargestellten Ausführungsform können durch Verschieben und/oder Verschwenken des Übertragungsgliedes 15 zwei Funktionen eines Gerätes - wie z. B. die Einstellung sowohl der Temperatur als auch der Gebläsedrehzahl eines Haartrockners - einhändig gesteuert werden, ohne dass die Hand ihre Lage am Griff G verändern muss; denn der Daumen der Griffhand liegt fast zwangsläufig am Hebelansatz 16 und kann diesen zusammen mit dem Übertragungsglied 15 verschieben und/oderverschwenken.

### Auflistung der Einzelteile

1 1. Gehäuseschale
2 2. Gehäuseschale
3 perforierte Lufteinlasskappe
4 Heizregister
5 Gebläsemotor
6 Lüfterrad
7 Luftauslassgitter
8 Leiterplatte
9 Schiebeschalter
10 elektrisches Bauteil
11 drehverstellbares elektrisches Bauteil
12 elektrisches Bauteil
13 elektrisches Bauteil
14 Griff-Innenwandung
15 Übertragungsglied
16 Hebelansatz von 15
17 Innenseite von 15
18 Rippe
19 Steg
20 Innenverzahnung von 15
21 Zahnwalze (Stellglied von 11)
22 Schlitz
23 Betätigungsteil von 9
24 Gehäuse-Nut
25 Luftleitring
26 Spalt
27 Vorsprung
28 Ausbuchtung
29 Skala
G Griff
Ö Öffnung
P Pfeilrichtung
L Griff-Längsachse

## Patentansprüche

1. Mehrfunktionsschalter für elektrische Geräte mit einem an der Wand des Schaltergehäuses gelagerten und sich dessen kreisrundem Querschnitt anpassenden Schaltbewegungsübertragungsglied (15), welches gegenüber dem Gehäuse sowohl axial verschiebbar als auch um eine im Gehäuse verlaufende Drehachse (L) verdrehbar angeordnet ist, wobei das Übertragungsglied (15) erstens über einen an seiner Innenseite sich radial nach innen erstreckenden Steg (19) mit dem Betätigungsteil (23) eines im Inneren des Gehäuses befindlichen elektrischen Schalters (9) und zweitens über eine an seiner Innenseite ausgebildete Verzahnung (20) mit einem als Zahnwalze (21) ausgebildeten Stellglied eines weiteren, ebenfalls im Inneren des Gehäuses befindlichen elektrischen Bauteils (11) gekoppelt ist, dadurch gekennzeichnet,
- dass das Schaltergehäuse den Griff (G) des elektrischen Gerätes - insbesondere eines Haarpflegegerätes - bildet, der zumindest auf einem Teil seiner Länge einen hohlzylindrischen Innenraum aufweist,
- dass das Übertragungsglied (15) als in dem hohlzylindrischen Teil des Griffinnenraumes untergebrachtes Segment eines Hohlzylinders ausgebildet ist, das zu seiner Bedienung einen eine Grifföffnung (Ö) durchragenden Hebelansatz (16) aufweist,
- und dass der an dem hohlzylindersegmentförmigen Übertragungsglied (15) fehlende Umfangsteil derart bemessen und in dem Griffteil angeordnet ist, dass eine elektrische Leiterplatte (8) mit darauf untergebrachten elektrischen Bauteilen (10-13) des Gerätes auch innerhalb des hohlzylinderförmigen Übertragungsgliedes (15) sich mit ihrer einen Längskante im Bereich des fehlenden Umfangsteiles des hohlzylindersegmentförmigen Übertragungsgliedes (15) bis an die Innenwand des Griffes (G) erstrecken kann.

2. Mehrfunktionsschalter für elektrische Geräte nach Anspruch 1, dadurch gekennzeichnet, dass sowohl das drehverstellbare elektrische Bauteil (11) mit der Zahnwalze (21) als auch der Schiebeschalter (9) innerhalb des hohlzylindersegmentförmigen Übertragungsgliedes (15) im Inneren des Griffes (G) auf der Leiterplatte (8) befestigt sind.

## Claims

1. Multi-function switch for electrical equipment with a switching movement transfer member (15) mounted on the wall of the switch casing and which is adapted to the circular cross-section thereof, which is both axially displaceable with respect to the casing and rotatable about a rotation axis (L) in said casing, wherein the transfer member (15) firstly is connected by means of a radially inwardly extending web (19) on the inside thereof to the actuator (23) of an electrical switch (9) located within the casing and secondly via a tooth system (20) formed on the inside thereof is connected to a control member, constructed as a toothed roller (21), of a further electrical component (11) also located within the casing, characterized in that the switch casing forms the grip (G) of the electrical equipment - particularly a hairdryer - and which over the least part of its length has a hollow cylindrical inner space, thatthe transfer member (15) is constructed as a segment of a hollow cylinder housed in the hollow cylindrical part of the grip inner area and for the operation thereof has a lever shoulder (16) projecting through a grip opening (0) and that the peripheral part missing from the hollow cylindrical segmental transfer member (15) is dimensioned and arranged in the grip part in such a way that an electrical printed circuit board (8) with electrical components (10-13) of the equipment positioned thereon can also extend within the hollow cylindrical transfer member (15) by means of its one longitudinal edge in the vicinity of the missing peripheral part of the hollow cylindrical segmental transfer member (15) up to the innerwall of grip (G).

2. Multi-function switch for electrical equipment according to claim 1, characterized in that both the rotatable electrical component (11) with the toothed roller (21) and the sliding switch (9) within the hollow cylindrical segmental transfer member (15) within the grip (G) are fixed to the printed circuit board (8).

## Revendications

1. Commutateur à fonctions multiples pour appareils électriques comportant une pièce de transmission (15) du mouvement du commutateur, placée sur la paroi du boitier du commutateur, s'adaptant à sa section circulaire et disposée par rapport au boitier de façon à pouvoir aussi bien coulisser axialement que tourner autour d'un axe de rotation (L) qui court dans le boitier, étant précisé que de la pièce de transmission (15) est couplée premièrement, par l'intermédiaire d'un bossage (19) qui s'étend radialement vers l'intérieur sur sa face interne, avec la pièce de manoeuvre (23) d'un commutateur électrique (9) qui se trouve à l'intérieur du boitier et deuxièmement, par l'intérmédiaire d'une denture (20) prévue sur sa face interne, avec une pièce de réglage, conçue sous forme de cylindre denté (21), d'un autre composant électrique (11) qui se trouve également à l'intérieur du boitier, caractérisé
- en ce que le boitier du commutateur forme la poignée (G) de l'appareil électrique - en particulier d'un appareil pour les soins des cheveux - qui présente au moins sur une partie de sa longueur un volume interne cylindrique creux,
- en ce que la pièce de transmission (15) a laforme d'un arc de cylindre creux logé dans la partie cylindrique creuse du volume interne de la poignée, arc qui présente pour sa commande un bouton rapporté (16) traversant une ouverture de la poignée (Ô),
- et en ce que la portion périphérique qui manque à la pièce de transmission (15) en forme d'arc de cylindre creux est dimensionnée et disposée dans la poignée de façon telle qu'une carte de circuit imprimé électrique (8), sur laquelle sont logés des composants électriques (10-13) de l'appareil, puisse également s'étendre à l'intérieur de la pièce de transmission (15) en forme de cylindre creux, avec l'une de ses arêtes longitudinales venant jusque contre la paroi interne de la poignée (G) dans la zone de la partie périphérique manquante de la pièce de transmission (15) en forme d'arc de cylindre creux.

2. Commutateur à fonctions multiples pour des appareils électriques selon la revendication 1, caractérisé en ce qu'aussi bien le composant électrique réglable par rotation (11), avec le cylindre denté (21), que le commutateur à poussoir (9) qui se trouve à l'intérieur de la pièce de transmission (15) en forme d'arc de cylindre creux, sont fixés à l'intérieur de la poignée (G) sur la carte de circuit imprimé (8).
